# EUROPÄISCHE PATENTSCHRIFT

(11) **EP 4 019 724 B1**
(45) Veröffentlichungstag und Bekanntmachung des Hinweises auf die Patenterteilung: **07.06.2023**
(21) Anmeldenummer: 21208740.7
(22) Anmeldetag: 17.11.2021
(51) Int. Cl.: E05D 15/06, E06B 3/46

(54) **BESCHLAG ZUR BEFESTIGUNG EINER GETEILTEN LAUFSCHIENE AN EINEM SCHIEBETÜRSCHRANK UND ZUGEHÖRIGER SCHIEBETÜRSCHRANK**
FITTING FOR FASTENING A SPLIT RUNNING RAIL TO A SLIDING DOOR CABINET AND ASSOCIATED SLIDING DOOR CABINET
FERRURE DESTINÉE À LA FIXATION D'UNE GLISSIÈRE DIVISÉE À UNE ARMOIRE À PORTE COULISSANTE ET ARMOIRE À PORTE COULISSANTE ASSOCIÉE

(30) Priorität: 15.12.2020 DE 202020107257 U
(43) Veröffentlichungstag der Anmeldung: 29.06.2022
(73) Patentinhaber: Häfele SE & Co KG, 72202 Nagold (DE)
(72) Erfinder: Walz, Rüdiger, 72149 Neustetten-Nellingsheim (DE)
(74) Vertreter: Kohler Schmid Möbus Patentanwälte

(56) Entgegenhaltungen:
- EP-A1- 3 653 821
- WO-A1-2018/004450
- WO-A1-2020/148432

## Beschreibung

Die Erfindung betrifft einen einteiligen Beschlag zum Befestigen einer aus mindestens zwei Laufschienenabschnitten gebildeten, horizontal verlaufenden, geteilten Laufschiene, insbesondere in Form eines L- oder Z-Profils, an einem horizontalen Oberboden und/oder an einer vertikalen Mittelwand eines Schiebetürschranks, wobei ein in Montagelage horizontaler Schienenschenkel und/oder ein in Montagelage vertikaler Schienenschenkel mindestens eine Laufspur für eine Schiebetür aufweisen.

Immer mehr Möbelhersteller möchten ihre Schiebetürschränke als Mitnahmemöbel oder online vertreiben. Hier ist es allerdings nötig, die Lauf- und Führungsschiene geteilt mitzuliefern. Allerdings sind diese Schienen heute bei den meisten Schiebetürschränken zu lang für einen vernünftigen Transport (schlechtes Handling, zu lang). Des Weiteren können längere Schienen an den Enden schneller beschädigt werden (erhöhtes Reklamationspotential), müssen separat verpackt werden und können bei der Auslieferung vergessen werden.

Demgegenüber liegt der Erfindung die Aufgabe zugrunde, einen Beschlag zum Befestigen einer geteilten Laufschiene an einem Schiebetürschrank anzugeben.

Diese Aufgabe wird erfindungsgemäß durch einen Beschlag gemäß Anspruch 1 gelöst, der aufweist
- zwei parallelbeabstandete, in Montagelage vertikale Seitenwände, die zwischen sich eine in Montagelage nach hinten und nach oben und unten offene Stecköffnung zum Aufstecken des Beschlags auf die Mittelwand ausbilden,
- zu beiden Seiten der Stecköffnung jeweils eine rechtwinklig zu den Seitenwänden verlaufende, in Montagelage horizontale Anlagefläche zur unterseitigen Anlage am Oberboden,
- zu beiden Seiten der Stecköffnung jeweils mindestens eine Befestigungsöffnung zum frontalen Anschrauben eines Laufschienenabschnitts,
- zwei in Montagelage unterhalb und vor der horizontalen Anlagefläche angeordnete, nach oben offene Aufnahmeabschnitte zum Einsetzen der Schenkelenden der in Montagelage horizontalen Schienenschenkel der Laufschienenabschnitte, und
- einen zwischen den beiden Aufnahmeabschnitten angeordneten Mittelabschnitt mit einem in Montagelage vor der Stecköffnung vertikal hochstehenden Mittelschenkel, wobei die in Montagelage horizontalen Schienenschenkel der Laufschienenabschnitte an dem Mittelabschnitt und die vertikalen Schienenschenkel an dem Mittelschenkel anstoßen und wobei der Mittelabschnitt und/oder der Mittelschenkel mindestens eine Laufspur aufweisen, welche die mindestens eine Laufspur der aufgenommenen Laufschienenabschnitte zu einer durchgehenden Laufspur verbindet.

Durch den erfindungsgemäßen Beschlag sind die beiden Laufschienenabschnitte nicht unmittelbar auf Stoß miteinander verbunden, sondern sind durch den Mittelabschnitt und den Mittelschenkel voneinander beabstandet. Dabei können die Aufnahmeabschnitte vorteilhaft die Laufschienenabschnitte jeweils auch im vorderen Bereich umgreifen, was noch zusätzlich zur Stabilisierung des Schienenstoßes beiträgt.

Vorzugsweise weist der Mittelschenkel ein parallel zu den Anlageflächen, in Montagelage oberhalb der Anlageflächen nach hinten, abgewinkeltes freies Schenkelende zur oberseitigen Auflage auf dem Oberboden auf. Dabei kann das freie Schenkelende zu beiden Seiten jeweils eine Stecklasche zum Einstecken in die Stirnseite der eingesetzten Laufschienenabschnitte aufweisen, um so die beiden Laufschienenabschnitte oben auf dem Oberboden zueinander auszurichten.

Die Erfindung betrifft in einem weiteren Aspekt auch einen Schiebetürschrank nach Anspruch 8 mit einem horizontalen Oberboden und mit einer vertikalen Mittelwand, mit einer aus mindestens zwei Laufschienenabschnitten gebildeten, horizontal verlaufenden, geteilten Laufschiene, insbesondere in Form eines L- oder Z-Profils, und mit mindestens einem erfindungsgemäßen Beschlag, wobei der Beschlag mit der Stecköffnung auf die Mittelwand aufgesteckt und mit den beiden Anlageflächen unterseitig am Oberboden anliegt, wobei die beiden Laufschienenabschnitte mit ihren horizontalen Schienenschenkeln in die Aufnahmeabschnitte eingelegt sind und sowohl am Mittelabschnitt als auch am Mittelschenkel anstoßen, wobei die mindestens eine Laufspur des Mittelabschnitts und/oder des Mittelschenkels zusammen mit den mindestens einen Laufspuren der aufgenommenen Laufschienenabschnitte eine durchgehende Laufspur ausbilden und wobei die Laufschienenteile mittels der Befestigungsöffnungen an den Beschlag angeschraubt sind.

Bevorzugt ist der Beschlag mittels eines unterhalb des Mittelabschnitts angeordneten, nach unten offenen Schlitzes oder eines unterhalb des Mittelabschnitts angeordneten Schraublochs frontal an die Mittelwand angeschraubt. Weiter bevorzugt ist der Beschlag mittels nach hinten offener, horizontaler Schlitze der beiden Seitenwände oder mittels Schraublöchern der beiden Seitenwände beidseitig an die Mittelwand angeschraubt ist. Noch weiter bevorzugt ist der Beschlag mittels Schraublöcher in den Anlageflächen an den Oberboden angeschraubt. Durch die geteilte Laufschiene wird der Schiebetürschrank in seiner Eckstabilität stark geschwächt. Mit der speziellen Geometrie des Beschlags und dessen Befestigung am Oberboden und an der Mittelwand bekommt der Korpus, bei geteilter Laufschiene, eine zusätzliche Winkel- bzw. Eckstabilität.

Vorzugsweise ist mindestens ein Einzugsdämpfer unterseitig am Oberboden befestigt, um mittels eines federbelasteten Einzugselements eine in der Laufschiene verschiebbar geführte Schiebetür in Richtung hin zur Mittelwand bis in eine Endlage gedämpft einzuziehen, wobei eine Außenseite des Beschlags eine Anschlagfläche zum Stoppen des eingezogenen Einzugselements ausbildet. Der Beschlag kann so den beim Einsatz von Einzugsdämpfern ansonsten üblichen zusätzlichen Stopper zum Stoppen des eingezogenen Einzugselements ersetzen.

Weitere Vorteile der Erfindung ergeben sich aus der Beschreibung, den Ansprüchen und der Zeichnung. Die gezeigten und beschriebenen Ausführungsformen sind nicht als abschließende Aufzählung zu verstehen, sondern haben vielmehr beispielhaften Charakter für die Schilderung der Erfindung.

Es zeigen:
- Fig. 1: eine geteilte Laufschiene, die mittels eines erfindungsgemäßen Beschlags am Oberboden und an einer Mittelwand eines Schiebetürschranks montiert ist;
- Fign. 2a, 2b: den erfindungsgemäßen Montagebeschlag in einer perspektivischen Ansicht von vorne (Fig. 2a) und von hinten (Fig. 2b);
- Fign. 3a-3f: die Montage der geteilten Laufschiene mittels des erfindungsgemäßen Beschlags am Oberboden und an der Mittelwand des Schiebetürschranks; und
- Fig. 4: die an einem Schiebetürschrank montierte geteilte Laufschiene mit zwei zusätzlichen Einzugsdämpfern.

Der in **Fig. 1** gezeigte Schiebetürschrank **1** hat einen horizontalen Oberboden **2** und eine vertikale Mittelwand **3**. Eine aus zwei Laufschienenabschnitten **4** gebildete, horizontal verlaufende, geteilte Laufschiene **5** in Form eines Z-Profis ist mittels eines Beschlags **10** sowohl am Oberboden 2 als auch an der Mittelwand 3 befestigt. Alternativ kann der Beschlag 10 auch nur am Oberboden 2 oder nur an der Mittelwand 3 befestigt sein. Die beiden Laufschienenabschnitte 4 haben jeweils einen unteren horizontalen Schienenschenkel **4a** mit mindestens einer, hier mit zwei Laufspuren **6** für eine darin verschiebbar geführte Schiebetür, einen oberen horizontalen Schienenschenkel **4b,** der oben auf dem Oberboden 2 aufliegt, und einen mittleren, vertikalen Schienenschenkel **4c,** der frontal am Oberboden 2 und an der Mittelwand 3 anliegt.

Wie in **Fig. 2** gezeigt, ist der Beschlag 10 ein einteiliges Spritzgussteil und weist folgende Merkmale auf:
- zwei parallelbeabstandete, in der in Fig.1 gezeigten Montagelage vertikale Seitenwände **11,** die zwischen sich eine in Montagelage nach hinten und nach oben und unten offene Stecköffnung **12** zum frontalen Aufstecken des Beschlags 10 auf die Mittelwand 3 ausbilden,
- zu beiden Seiten der Stecköffnung 12 jeweils eine rechtwinklig zu den Seitenwänden 11 verlaufende, in Montagelage horizontale Anlagefläche **13** zur unterseitigen Anlage am Oberboden 2,
- zu beiden Seiten der Stecköffnung 12 jeweils mindestens eine, hier zwei Befestigungsöffnungen **14** zum frontalen Anschrauben eines Laufschienenabschnitts 4,
- zwei in Montagelage unterhalb und vor der horizontalen Anlagefläche 13 angeordnete Aufnahmeabschnitte **15** mit nach oben offenen Mulden zum spielfreien Einsetzen der Schenkelenden der in Montagelage horizontalen Schienenschenkel 4a der Laufschienenabschnitte 4, und
- einen zwischen den beiden Aufnahmeabschnitten 15 angeordneten Mittelabschnitt **16** mit einem in Montagelage vor der Stecköffnung 13 vertikal hochstehenden Mittelschenkel **17,** wobei die in Montagelage horizontalen Schienenschenkel 4a der Laufschienenabschnitte 4 an dem Mittelabschnitt 16 und die vertikalen Schienenschenkel 4c an dem Mittelschenkel 17 anstoßen und wobei der Mittelabschnitt 16 mindestens eine, hier zwei parallele Laufspuren **18** aufweist, welche die zwei Laufspuren 6 der aufgenommenen Laufschienenabschnitte 4 zu einer durchgehenden Laufspur verbindet.

Der Beschlag 10 kann wie im gezeigten Ausführungsbeispiel spiegelsymmetrisch zu seiner Mittelebene **19** ausgebildet sein, muss aber nicht.

Unterhalb des Mittelabschnitts 16 ist ein nach unten offener Schlitz **20** angeordnet. Die beiden Seitenflächen 11 weisen jeweils einen nach hinten offenen, horizontalen Schlitz **21** und die beiden Anlageflächen 13 jeweils zwei Schraublöcher **22** auf. Der Mittelschenkel 17 hat oberhalb der Anlageflächen 13 eine nach hinten abgewinkeltes, parallel zu den Anlageflächen 13 verlaufendes freies Schenkelende **23,** das zu beiden Seiten jeweils eine Stecklasche **24** aufweist.

Die Montage der geteilten Laufschiene 5 mittels des Beschlags 10 am Schiebetürschrank 1 ist in den Fign. 3a bis 3f gezeigt.

Der Beschlag 10 wird mit seiner Stecköffnung 12 auf die Mittelwand 3 aufgesteckt **(****Fig. 3a**), wobei die beiden Anlageflächen 13 unterseitig und das freie Schenkelende 23 oberseitig am Oberboden 2 anliegen und der Mittelschenkel 17 frontseitig an der Mittelwand 3 anliegt **(****Fig. 3b**). Dabei werden die nach hinten offenen, horizontalen Schlitze 21 der Seitenwände 11 auf zuvor in die Mittelwand 3 eingeschraubte Schrauben **25** aufgeschoben **(****Fig. 3c**). Die Schrauben 25 können alternativ auch erst nachträglich eingeschraubt werden. Der Beschlag 10 wird mittels Schrauben **26** in den Schraublöchern 22 der Anlagefläche 13 an den Oberboden 2 und mittels einer Schraube **27** in dem Schlitz 20 an die Mittelwand 3 angeschraubt.

Die Enden der beiden Laufschienenabschnitte 4 werden mit ihrem horizontalen Schienenschenkel 4a in die jeweiligen Aufnahmeabschnitte 15 spielfrei eingesetzt **(****Fig. 3d**) und stoßen sowohl am Mittelabschnitt 16 als auch am Mittelschenkel 17 an. Das heißt, die beiden Laufschienenabschnitte 4 liegen nicht unmittelbar aneinander an, sondern durch den Mittelabschnitt 16 und den Mittelschenkel 17 voneinander beabstandet. Dabei umgreifen die Aufnahmeabschnitte 15 die Laufschienenabschnitte 4 jeweils auch im vorderen Bereich, was noch zusätzlich zur Stabilisierung des Schienenstoßes beiträgt.

Die Laufschienenabschnitte 4 werden zuerst mit ihren oberen horizontalen Schienenschenkeln 4b auf dem Oberboden 2 befestigt (nicht gezeigt). Dabei liegen die oberen horizontalen Schienenschenkel 4b auf dem Oberboden 2 auf und sind endseitig in die Stecklaschen 24 eingesteckt und somit zueinander ausgerichtet.

Anschließend werden die vertikalen Schienenschenkeln 4c an den Beschlag 10 angeschraubt, indem Schrauben **28** in die Befestigungsöffnungen 14 des Beschlags 10 eingeschraubt werden (**Fign. 3e und 3f**). Somit ergibt sich eine kraftschlüssige Verbindung zwischen dem Schiebetürschrank 1 und der geteilten Laufschiene 5.

Die Oberseite des Mittelabschnitts 16 ist gegenüber den oberen Aufnahmeseiten der Aufnahmeabschnitte 15 um die Dicke der horizontalen Schienenschenkel 4a hochversetzt, so dass sich ein stufenloser Übergang zwischen dem Mittelabschnitt 16 und den horizontalen Schienenschenkeln 4a ergibt. Die beiden Laufspuren 18 des Mittelabschnitts 16 bilden zusammen mit den Laufspuren 6 der Laufschienenabschnitte 4 jeweils durchgehende Laufspuren aus. Die Vorderseite des Mittelschenkels 17 um die Dicke der vertikalen Schienenschenkel 4c vorversetzt, so dass sich ein stufenloser Übergang zwischen dem Mitteschenkel 17 und den vertikalen Schienenschenkeln 4c ergibt.

In **Fig. 4** sind zu beiden Seiten der Mittelwand 3 jeweils ein Einzugsdämpfer **29** unterseitig am Oberboden 2 befestigt, um mittels eines federbelasteten Einzugselements **30** eine Schiebetür in Richtung hin zur Mittelwand 3 bis eine Endlage gedämpft einzuziehen. Dabei bildet die Außenkontur der beiden Aufnahmeabschnitte 15 gleichzeitig eine Anschlagfläche zum Stoppen des eingezogenen Einzugselements 30.

Statt wie gezeigt der horizontale Schienenschenkel 4a kann alternativ oder zusätzlich auch der vertikale Schienenschenkel 4c eine oder mehrerer Laufspuren aufweisen. In diesem Fall weist der Mittelschenkel entsprechend eine oder mehrere Laufspuren auf, welche die Laufspuren der aufgenommenen Laufschienenabschnitte zu einer durchgehenden Laufspur verbinden.

## Patentansprüche

1. Einteiliger Beschlag (10) zum Befestigen einer aus mindestens zwei Laufschienenabschnitten (4) gebildeten, horizontal verlaufenden, geteilten Laufschiene (5) an einem horizontalen Oberboden (2) und/oder an einer vertikalen Mittelwand (3) eines Schiebetürschranks (1), wobei ein in Montagelage horizontaler Schienenschenkel (4a) der Laufschiene (5) und/oder ein in Montagelage vertikaler Schienenschenkel (4c) der Laufschiene (5) mindestens eine Laufspur (6) für eine Schiebetür aufweisen, aufweisend
- zwei parallelbeabstandete, in Montagelage vertikale Seitenwände (11), die zwischen sich eine in Montagelage nach hinten und nach oben und unten offene Stecköffnung (12) zum Aufstecken des Beschlags (10) auf die Mittelwand (3) ausbilden,
- zu beiden Seiten der Stecköffnung (12) jeweils eine rechtwinklig zu den Seitenwänden (11) verlaufende, in Montagelage horizontale Anlagefläche (13) zur unterseitigen Anlage am Oberboden (3),
- zu beiden Seiten der Stecköffnung (12) jeweils mindestens eine Befestigungsöffnung (14) zum frontalen Anschrauben eines Laufschienenabschnitts (4),
- zwei in Montagelage unterhalb und vor der horizontalen Anlagefläche (13) angeordnete, nach oben offene Aufnahmeabschnitte (15) zum Einsetzen der Schenkelenden der in Montagelage horizontalen Schienenschenkel (4a) der Laufschienenabschnitte (4), und
- einen zwischen den beiden Aufnahmeabschnitten (15) angeordneten Mittelabschnitt (16) mit einem in Montagelage vor der Stecköffnung (13) vertikal hochstehenden Mittelschenkel (17), wobei die in Montagelage horizontalen Schienenschenkel (4a) der Laufschienenabschnitte (4) an dem Mittelabschnitt (16) und die vertikalen Schienenschenkel (4b) an dem Mittelschenkel (17) anstoßen und wobei der Mittelabschnitt (16) und/oder der Mittelschenkel (17) mindestens eine Laufspur (18) aufweisen, welche die mindestens eine Laufspur (6) der aufgenommenen Laufschienenabschnitte (4) zu einer durchgehenden Laufspur verbindet.

2. Beschlag nach Anspruch 1, **dadurch gekennzeichnet, dass** der Beschlag (10) spiegelsymmetrisch zu seiner Beschlagmittelebene (19) ausgebildet ist.

3. Beschlag nach Anspruch 1 oder 2, **dadurch gekennzeichnet, dass** unterhalb des Mittelabschnitts (16) ein Schraubloch oder ein in Montagelage nach unten offener Schlitz (20) angeordnet sind.

4. Beschlag nach einem der vorhergehenden Ansprüche, **dadurch gekennzeichnet, dass** die Seitenflächen (11) jeweils ein Schraubloch oder einen in Montagelage nach hinten offenen, horizontalen Schlitz (21) aufweisen.

5. Beschlag nach einem der vorhergehenden Ansprüche, **dadurch gekennzeichnet, dass** die Anlageflächen (13) jeweils mindestens ein Schraubloch (22) aufweisen.

6. Beschlag nach einem der vorhergehenden Ansprüche, **dadurch gekennzeichnet, dass** der Mittelschenkel (17) ein parallel zu den Anlageflächen (13), in Montagelage oberhalb der Anlageflächen (13) nach hinten, abgewinkeltes freies Schenkelende (23) zur oberseitigen Auflage auf dem Oberboden (2) aufweist.

7. Beschlag nach Anspruch 6, **dadurch gekennzeichnet, dass** das freie Schenkelende (23) zu beiden Seiten jeweils eine Stecklasche (24) zum Einstecken in die Stirnseite der eingesetzten Laufschienenabschnitte (4) aufweist.

8. Schiebetürschrank (1) mit einem horizontalen Oberboden (2) und mit einer vertikalen Mittelwand (3), mit einer aus mindestens zwei Laufschienenabschnitten (4) gebildeten, horizontal verlaufenden, geteilten Laufschiene (5) und mit mindestens einem Beschlag (10) nach einem der vorhergehenden Ansprüche,
wobei der Beschlag (10) mit der Stecköffnung (12) auf die Mittelwand (3) aufgesteckt und mit den beiden Anlageflächen (13) unterseitig am Oberboden (2) anliegt,
wobei die beiden Laufschienenabschnitte (4) mit ihren horizontalen Schienenschenkeln (4a) in die Aufnahmeabschnitte (15) eingelegt sind und sowohl am Mittelabschnitt (16) als auch am Mittelschenkel (17) anstoßen, wobei die mindestens eine Laufspur (18) des Mittelabschnitts (16) und/oder des Mittelschenkels (17) zusammen mit den mindestens einen Laufspuren (6) der aufgenommenen Laufschienenabschnitte (4) eine durchgehende Laufspur ausbilden, und
wobei die Laufschienenteile (4) mittels der Befestigungsöffnungen (14) an den Beschlag (10) angeschraubt sind.

9. Schiebetürschrank nach Anspruch 8, **dadurch gekennzeichnet, dass** der Beschlag (10) mittels eines unterhalb des Mittelabschnitts (16) angeordneten, nach unten offenen Schlitzes (20) oder eines unterhalb des Mittelabschnitts (16) angeordneten Schraublochs frontal an die Mittelwand (3) angeschraubt ist.

10. Schiebetürschrank nach Anspruch 8 oder 9, **dadurch gekennzeichnet, dass** der Beschlag (10) mittels nach hinten offener, horizontaler Schlitze (21) der beiden Seitenwände (11) oder mittels Schraublöchern der beiden Seitenwände (11) beidseitig an die Mittelwand (3) angeschraubt ist.

11. Schiebetürschrank nach einem der Ansprüche 8 bis 10, **dadurch gekennzeichnet, dass** der Beschlag (10) mittels Schraublöchern (22) in den Anlageflächen (13) an den Oberboden (2) angeschraubt ist.

12. Schiebetürschrank nach einem der Ansprüche 8 bis 11, **dadurch gekennzeichnet, dass** mindestens ein Einzugsdämpfer (29) unterseitig am Oberboden (3) befestigt ist, um mittels eines federbelasteten Einzugselements (30) eine Schiebetür in Richtung hin zur Mittelwand (3) bis in eine Endlage gedämpft einzuziehen, wobei eine Außenseite des Beschlags (10) eine Anschlagfläche zum Stoppen des eingezogenen Einzugselements (30) ausbildet.

## Claims

1. One-piece fitting (10) for fastening a horizontally extending, split running rail (5) formed from at least two running rail sections (4) to a horizontal top panel (2) and/or to a vertical middle wall (3) of a sliding door cabinet (1), wherein a rail leg (4a), which is horizontal in the mounted position, of the running rail (5) and/or a rail leg (4c), which is vertical in the mounted position, of the running rail (5) comprise(s) at least one running track (6) for a sliding door, comprising
- two parallel spaced apart side walls (11), which form between them an insertion opening (12) being open to the rear, to the top and to the bottom in the mounted position and which are vertical in the mounted position, for inserting the fitting (10) onto the middle wall (3),
- at each of the two sides of the insertion opening (12) an abutment surface (13), which extends at right angles to the side walls (11) and is horizontal in the mounted position, for abutment against the lower side of the top panel (2),
- at each of the two sides of the insertion opening (12) at least one fastening opening (14) for the frontal screwing on of a running rail section (4),
- two receiving sections (15), which are arranged below and in front of the horizontal abutment surface (13) and are upwardly open in the mounted position, for inserting the leg ends of the rail legs (4a), which are horizontal in the mounted position, of the running rail sections (4), and
- a middle section (16) arranged between the two receiving sections (15) and having a middle leg (17) projecting vertically in front of the insertion opening (12) in the mounted position, wherein the rail legs (4a), which are horizontal in the mounted position, of the running rail sections (4) abut against the middle section (16) and the vertical rail legs (4b) abut against the middle leg (17), and wherein the middle section (16) and/or the middle leg (17) comprise(s) at least one running track (18) which connects the at least one running rack (6) of the received running rail sections (4) to form a continuous running track.

2. Fitting according to claim 1, **characterized in that** the fitting (10) is designed to be mirror-symmetrical with respect to its fitting middle plane (19).

3. Fitting according to claim 1 or 2, **characterized in that** a screw hole or a slot (20), which is open downward in the mounted position, is arranged below the middle section (16).

4. Fitting according to one of the preceding claims, **characterized in that** the side surfaces (11) each have a screw hole or a horizontal slot (21), which is open towards the rear in the mounted position.

5. Fitting according to one of the preceding claims, **characterized in that** the abutment surfaces (13) each have at least one screw hole (22).

6. Fitting according to one of the preceding claims, **characterized in that** the middle leg (17) has a free leg end (23) which is angled backwards parallel to the abutment surfaces (13) and above the abutment surfaces (13) in the mounted position, for support on the upper side of the top panel (2).

7. Fitting according to claim 6, **characterized in that** the free leg end (23) has an insertion tab (24) at each of the two sides for insertion into the end face of the inserted running rail sections (4).

8. Sliding door cabinet (1) with a horizontal top panel (2) and with a vertical middle wall (3), with a horizontally extending, split running rail (5) formed from at least two running rail sections (4), and with at least one fitting (10) according to one of the preceding claims,
wherein the fitting (10) is inserted with the insertion opening (12) onto the middle wall (3) and rests with the two abutment surfaces (13) on the lower side of the top panel (2),
wherein the two running rail sections (4) are inserted with their horizontal rail legs (4a) into the receiving sections (15) and abut both the middle section (16) and the middle leg (17),
wherein the at least one running track (18) of the middle section (16) and/or of the middle leg (17) together with the at least one running tracks (6) of the received running rail sections (4) form a continuous running track, and wherein the running rail sections (4) are screwed to the fitting (10) by means of the fastening openings (14).

9. Sliding door cabinet according to claim 8, **characterized in that** the fitting (10) is screwed frontally to the middle wall (3) by means of a downwardly open slot (20) arranged below the middle section (16) or by means of a screw hole arranged below the middle section (16).

10. Sliding door cabinet according to claim 8 or 9, **characterized in that** the fitting (10) is screwed to the middle wall (3) at both sides by means of horizontal slots (21), which are open to the rear, of the two side walls (11) or by means of screw holes of the two side walls (11).

11. Sliding door cabinet according to one of claims 8 to 10, **characterized in that** the fitting (10) is screwed to the top panel (2) by means of screw holes (22) in the abutment surfaces (13).

12. Sliding door cabinet according to one of the claims 8 to 11, **characterized in that** at least one closing damper (29) is fastened to the lower side of the top panel (2) in order to retract a sliding door in a damped manner in the direction of the middle wall (3) into an end position by means of a spring-loaded retraction element (30), wherein an outer side of the fitting (10) forms a stop surface for stopping the retracted retraction element (30).

## Revendications

1. Ferrure monobloc (10) conçue pour fixer, à un panneau supérieur horizontal (2) et/ou à une paroi médiane verticale (3) d'une armoire (1) à porte coulissante, une glissière scindée (5) s'étendant horizontalement et constituée d'au moins deux tronçons (4), sachant qu'une aile (4a) de la glissière (5), horizontale en position de montage, et/ou une aile (4c) de ladite glissière (5), verticale en position de montage, présente(nt) au moins une piste de roulement (6) dévolue à une porte coulissante, comprenant
- deux parois latérales (11) verticales en position de montage, parallèlement espacées et donnant naissance, entre elles, à un orifice d'enfichage (12) ouvert vers l'arrière, vers le haut et vers le bas en position de montage, en vue d'emboîter la ferrure (10) sur la paroi médiane (3),
- de part et d'autre de l'orifice d'enfichage (12), une surface respective de contact (13) horizontale en position de montage, s'étendant à angle droit par rapport aux parois latérales (11) et destinée au contact avec la face inférieure du panneau supérieur (2),
- de part et d'autre dudit orifice d'enfichage (12), au moins un orifice respectif de fixation (14) dédié au vissage frontal rapporté d'un tronçon (4) de la glissière,
- deux zones réceptrices (15) ouvertes vers le haut, disposées au-dessous de la surface horizontale de contact (13) et devant cette dernière, en position de montage, en vue de l'insertion des extrémités des ailes (4a) des tronçons (4) de la glissière qui sont horizontales en position de montage, et
- une région centrale (16) interposée entre les deux zones réceptrices (15), munie d'une aile médiane (17) qui se dresse verticalement devant l'orifice d'enfichage (12) en position de montage, sachant que les ailes (4a) des tronçons (4) de la glissière, horizontales en position de montage, et les ailes verticales (4b) de ladite glissière, viennent respectivement en butée contre la région centrale (16) et contre l'aile médiane (17), et sachant que ladite région centrale (16) et/ou ladite aile médiane (17) comporte(nt) au moins une piste de roulement (18) reliant, à une piste de roulement continue, la piste de roulement (6) à présence minimale sur les tronçons intégrés (4) de ladite glissière.

2. Ferrure selon la revendication 1, **caractérisée par le fait que** ladite ferrure (10) est réalisée avec symétrie spéculaire par rapport à son plan médian (19).

3. Ferrure selon la revendication 1 ou 2, **caractérisée par le fait qu'**un trou de vissage, ou une fente (20) ouverte vers le bas en position de montage, se trouve au-dessous de la région centrale (16).

4. Ferrure selon l'une des revendications précédentes, **caractérisée par le fait que** les surfaces latérales (11) sont pourvues, respectivement, d'un trou de vissage ou d'une fente horizontale (21) ouverte vers l'arrière en position de montage.

5. Ferrure selon l'une des revendications précédentes, **caractérisée par le fait que** les surfaces de contact (13) sont respectivement dotées d'au moins un trou de vissage (22).

6. Ferrure selon l'une des revendications précédentes, **caractérisée par le fait que** l'aile médiane (17) présente une extrémité libre (23) coudée vers l'arrière parallèlement aux surfaces de contact (13), au-dessus desdites surfaces de contact (13) en position de montage, en vue du contact avec la face supérieure du panneau supérieur (2).

7. Ferrure selon la revendication 6, **caractérisée par le fait que** l'extrémité libre (23) de l'aile est munie, de part et d'autre, d'une patte respective d'enfichage (24) dévolue à l'emboîtement dans la face extrême des tronçons insérés (4) de la glissière.

8. Armoire (1) à porte coulissante, comprenant un panneau supérieur horizontal (2), une paroi médiane verticale (3), une glissière scindée (5) s'étendant horizontalement et constituée d'au moins deux tronçons (4), et au moins une ferrure (10) conforme à l'une des revendications précédentes,
ladite ferrure (10) étant emboîtée sur ladite paroi médiane (3) par l'orifice d'enfichage (12) et étant en contact, par les deux surfaces de contact (13), avec la face inférieure dudit panneau supérieur (2),
sachant que les deux tronçons (4) de la glissière sont introduits dans les zones réceptrices (15), par leurs ailes horizontales (4a), et viennent en butée tant contre la région centrale (16), que contre l'aile médiane (17),
sachant que la piste de roulement (18), à présence minimale sur ladite région centrale (16) et/ou sur ladite aile médiane (17), forme une piste de roulement continue en association avec les pistes de roulement (6) à présence minimale sur les tronçons intégrés (4) de la glissière, et
sachant que les parties (4) de ladite glissière sont rapportées par vissage sur ladite ferrure (10) au moyen des orifices de fixation (14).

9. Armoire à porte coulissante, selon la revendication 8, **caractérisée par le fait que** la ferrure (10) est rapportée frontalement par vissage, sur la paroi médiane (3), au moyen d'une fente (20) ouverte vers le bas et disposée au-dessous de la région centrale (16), ou au moyen d'un trou de vissage disposé au-dessous de ladite région centrale (16).

10. Armoire à porte coulissante, selon la revendication 8 ou 9, **caractérisée par le fait que** la ferrure (10) est rapportée de part et d'autre par vissage, sur la paroi médiane (3), au moyen de fentes horizontales (21) ouvertes vers l'arrière sur les deux parois latérales (11), ou au moyen de trous de vissage desdites deux parois latérales (11).

11. Armoire à porte coulissante, selon l'une des revendications 8 à 10, **caractérisée par le fait que** la ferrure (10) est rapportée par vissage, sur le panneau supérieur (2), au moyen de trous de vissage (22) pratiqués dans les surfaces de contact (13).

12. Armoire à porte coulissante, selon l'une des revendications 8 à 11, **caractérisée par le fait qu'**au moins un amortisseur d'insertion (29) est fixé à la face inférieure du panneau supérieur (2) en vue d'insérer une porte coulissante en direction de la paroi médiane (3), jusque dans une position finale, avec amortissement au moyen d'un élément d'insertion (30) contraint élastiquement, sachant qu'une face extérieure de la ferrure (10) forme une surface de butée conçue pour arrêter ledit élément d'insertion (30) rétracté.
